# EUROPÄISCHE PATENTSCHRIFT

(11) **EP 1 797 796 B1**
(45) Veröffentlichungstag und Bekanntmachung des Hinweises auf die Patenterteilung: **01.10.2008**
(21) Anmeldenummer: 06450178.6
(22) Anmeldetag: 13.12.2006
(51) Int. Cl.: A47C 7/42

(54) **Beschlag zum Verschwenken des oberen Teiles einer geteilten Rückenlehne von Sitzmöbeln**
Fitting for moving the upper part of a split seat backrest
Armature destinée au basculement de la partie supérieure d'un dossier séparé de meubles destinés à s'asseoir

(30) Priorität: 15.12.2005 AT 86105 U
(43) Veröffentlichungstag der Anmeldung: 20.06.2007
(73) Patentinhaber: Hodry Metallwarenfabrik R.Hoppe Ges.m.b.H & Co. KG, 3430 Tulln (AT)
(72) Erfinder: Moldovan, Adrian, 1230 Wien (AT)
(74) Vertreter: Rippel, Andreas

(56) Entgegenhaltungen:
- DE-A1- 3 901 843
- DE-A1- 4 228 567
- DE-A1-3102004 042 80
- DE-U1-5202005 015 27

## Beschreibung

Die Erfindung bezieht sich auf einen Beschlag zum Verschwenken des oberen Teiles einer geteilten Rückenlehne von Sitzmöbeln, die vorzugsweise in Liegemöbel umwandelbar sind.

In letzter Zeit sind Sitzmöbel mit einer geringen Höhe der Rückenlehne modern geworden. Um jedoch auf den Komfort einer hohen Rückenlehne, nämlich Abstützung des Schulterbereiches eventuell auch des Kopfbereiches, nicht verzichten zu müssen, kann man die Rückenlehne teilen und den oberen Teil mittels eines Beschlages abschwenken und bei Bedarf wieder hochschwenken. Ein solches Sitzmöbel ist z.B. aus Dokument DE 10 2004 042 803 A1 bekannt.

Die Verwendung von Scharnieren ist jedoch nicht möglich; bei Anordnung an der Vorderseite, also der gepolsterten Seite, würde ein Scharnier stören und bei Anordnung an der Hinterseite würde beim Abklappen des oberen Teiles ein großer Spalt entstehen, wobei ja beide Teile der Rückenlehne durch ein einheitliches Stück Möbelstoff bezogen sein sollen.

Die Erfindung hat sich zum Ziel gesetzt, einen Beschlag der eingangs genannten Art zu schaffen, der das Verschwenken des oberen Teiles der geteilten Rückenlehne in nahezu perfekter Weise ermöglicht.

Erreicht wird dies dadurch, dass am oberen Teil zwei nach unten ragende Arme schwenkbar gelagert sind, an deren unteren Enden erfindungsgemäß je ein Lenker angelenkt ist, wobei jeder dieser Lenker im Möbelgestell oberhalb der Ebene des Sitzpolsters schwenkbar gelagert ist.

Bei Versuchsmodellen hat sich gezeigt, dass der beim Verschwenken des oberen Teiles der Rückenlehne entstehende Spalt zwischen diesem Teil und dem unteren Teil sehr gering ist, so dass der die beiden Teile überspannende Möbelstoff nur geringfügig gedehnt wird. Überdies kann das Sitzpolster in der Sitzstellung des Möbels nach hinten verschoben werden, weil der erfindungsgemäße Beschlag den Bereich oberhalb der Ebene des Sitzpolsters nicht abdeckt.

Bei einem bevorzugten Ausführungsbeispiel der Erfindung ist der dem unteren Teil der Rückenlehne nähere Arm mit dem Lenker des anderen Armes schwenkbar verbunden, und ferner dieser Lenker mit einem ausragenden Ansatz verbunden, an dem eine Gasfeder angreift.

Ferner ist ein Anschlag angeordnet, der mit einem der Lenker zusammenwirkt.

Zweckmäßig sind die Arme und Lenker an jeder Seite des Möbels angeordnet und die beiden Lenker der beiden anderen Arme mittels einer Traverse verbunden, an der etwa mittig der Ansatz angeordnet ist. Es ist daher nur eine Gasfeder für die Betätigung des Beschlages erforderlich.

Nachstehend ist die Erfindung anhand eines in den Zeichnungen dargestellten Ausführungsbeispieles näher beschrieben, ohne auf dieses Beispiel beschränkt zu sein. Dabei zeigen:
- Fig. 1: ein mit einem erfindungsgemäßen Beschlag ausgestattetes Möbel in schaubildlicher Ansicht schräg von oben, wobei die dem Beschauer zugewendete Seite im Bereich des Beschlages abgebrochen ist;
- Fig. 2: den Beschlag von der Seite in Ansicht bei einer Stellung, bei der der obere Teil der Rückenlehne abgeklappt ist;
- Fig. 3: eine Zwischenstellung und
- Fig. 4: die hochgeklappte Stellung des oberen Teiles der Rückenlehne.

Gemäß den Zeichnungen ist in einem Möbelgestell 1 ein Sitzpolster 2 sowie eine Rückenlehne gelagert, die aus zwei Teilen 3 und 4 besteht. Am oberen Teil 4 der Rückenlehne sind zwei Arme 5 und 6 schwenkbar gelagert, die vom oberen Teil 4 nach unten ragen. Am Arm 5 greift ein Lenker 7 und am Arm 6 ein Lenker 8 an. Die beiden Lenker 7 und 8 sind im Möbelgestell 1 über eine Befestigungsplatte 9 schwenkbar gelagert. Die Lagerung der beiden Lenker 7 und 8 erfolgt dabei oberhalb der Ebene des Sitzpolsters 2. Der Lenker 7 ist mit einem ausragenden Ansatz 11 verbunden, an dem eine Gasfeder 12 angreift.

Die Arme 5, 6 und Lenker 7, 8 sind beim Ausführungsbeispiel an jeder Seite des Möbels angeordnet und die beiden Lenker 7 sind mittels einer Traverse 11' verbunden, an der etwa mittig der Ansatz 11 angeordnet ist. Die Verbindung des Ansatzes 11 mit den Lenkern 7 erfolgt daher über die Traverse 11' und es ist nur eine Gasfeder 12 erforderlich.

In der abgeklappten Stellung nach Fig. 2 verläuft die Kraftlinie 13 der Gasfeder 12 unterhalb des Drehpunktes 14 des Lenkers 7. Dadurch wird der obere Teil 4 der Rückenlehne nach unten gedrückt. Wird dieser obere Teil 4 angehoben, so wird dieser um einen theoretischen Drehpunkt 15 gedreht, bis die Drehbewegung durch einen mit dem Lenker 7 zusammenwirkenden Anschlag 16 gestoppt wird. In dieser Stellung ist die Gasfeder 12 noch unter Spannung, so dass der obere Teil 4 der Rückenlehne sicher in der hochgeschwenkten Stellung gehalten wird.

Um den oberen Teil 4 der Rückenlehne nach unten zu schwenken, braucht bloß auf ihn gedrückt zu werden bis die Stellung nach Fig. 2 wieder erreicht wird.

Wie aus Fig. 3 ersichtlich ist, ist der bei der Umwandlung des Möbels entstehende Spalt S zwischen den beiden Teilen 3 und 4 verhältnismäßig klein. Der über die beiden Teile 3 und 4 sich erstreckende Möbelstoff (nicht gezeichnet) wird daher nur sehr wenig gedehnt, so dass keine Falte gebildet wird. Auch ist das Maß A (Fig. 2) und das Maß B (Fig. 4) annähernd gleich. In beiden Stellungen des oberen Teiles 4 der Rückenlehne ist demnach die Gesamtlänge von oberem Teil 4 und unterem Teil 3 auf der gepolsterten Seite annähernd gleich. Eine Faltenbildung des Möbelstoffes wird dadurch ebenfalls vermieden.

Dadurch, dass der Beschlag oberhalb der Ebene des Sitzpolsters 2 angeordnet ist, kann der Sitzpolster 2 nach hinten verschoben werden. Mit anderen Worten ausgedrückt bedeutet dies, dass der Sitzpolster 2 aus der Sitzstellung heraus nach vorne gezogen werden kann, so dass eine eventuelle Liegefläche vergrößert wird. Eine weitere Vergrößerung der Liegefläche kann natürlich in bekannter Weise durch zusätzliche Polster erreicht werden.

## Patentansprüche

1. Beschlag zum Verschwenken des oberen Teiles (4) einer geteilten Rückenlehne von Sitzmöbeln, die vorzugsweise in Liegemöbel umwandelbar sind, wobei am oberen Teil (4) zwei nach unten ragende Arme (5, 6) schwenkbar gelagert sind, **dadurch gekennzeichnet, dass** an den unteren Enden der Arme (5,6) je ein Lenker (7, 8) angelenkt ist, wobei jeder dieser Lenker (7, 8) im Möbelgestell (1) oberhalb der Ebene des Sitzpolsters (2) schwenkbar gelagert ist.

2. Beschlag nach Anspruch 1, **dadurch gekennzeichnet, dass** der dem unteren Teil (3) der Rückenlehne nähere Arm (6) mit dem Lenker (7) des anderen Armes (5) schwenkbar verbunden ist, und ferner dieser Lenker (7) des anderen Armes (5) mit einem ausragenden Ansatz (11) verbunden ist, an dem eine Gasfeder (12) angreift.

3. Beschlag nach Anspruch 1 oder 2, **dadurch gekennzeichnet, dass** ein Anschlag (16) angeordnet ist, der mit einem (7) der Lenker zusammenwirkt.

4. Beschlag nach einem der Ansprüche 1 bis 3, **dadurch gekennzeichnet, dass** die Arme (5, 6) und Lenker (7, 8) an jeder Seite des Möbels angeordnet sind und die beiden Lenker (7) der anderen Arme (5) mittels einer Traverse (11') verbunden sind, an der etwa mittig der Ansatz (11) angeordnet ist.

## Claims

1. A fitting for pivoting the upper part (4) of a split backrest of seating furniture which can preferably be converted into reclining furniture, **characterised in that** two downwardly projecting arms (5, 6) are pivotally mounted on the upper part (4), respectively one guide rod (7, 8) being hinge-mounted at the lower ends of said arms, wherein each of these guide rods (7, 8) is pivotally mounted in the furniture frame (1) above the plane (10) of the seat cushion (2).

2. The fitting according to claim 1, **characterised in that** the arm (6) closer to the lower part (3) of the backrest is pivotally connected to the guide rod (7) of the other arm (5) and this guide rod (7) of the other arm (5) is connected to a projecting attachment (11) on which a gas spring (12) acts.

3. The fitting according to claim 1 or 2, **characterised in that** a stop (16) is provided which interacts with one (7) of the guide rods.

4. The fitting according to one of claims 1 to 3, **characterised in that** the arms (5, 6) and guide rods (7, 8) are arranged on each side of the furniture and the two guide rods (7) of the other arms (5) are connected by means of a traverse (11') on which the attachment (11) is arranged approximately centrally.

## Revendications

1. Ferrure pour faire pivoter la partie supérieure (4 d'un dossier dédoublé de meubles d'assise, qui sont de préférence convertibles en meubles de couchage, **caractérisée en ce que** sur la partie supérieure (4), deux bras (5, 6) saillant vers le bas sont positionnés de manière pivotante, aux extrémités inférieures desquels un bras articulé (7, 8) est respectivement relié par un joint articulé, moyennant quoi chacun de ces bras articulés (7, 8) est positionné de manière pivotante dans le châssis du meuble (1) au dessus du plan (10) du rembourrage d'assise (2).

2. Ferrure selon la revendication 1, **caractérisée en ce que** le bras (6) plus proche de la partie inférieure (3) du dossier est relié de manière pivotante au bras articulé (7) de l'autre bras (5), et en outre ce bras articulé (7) de l'autre bras (5) est relié à un prolongement (11) dépassant à l'extérieur, avec lequel un ressort à gaz (12) est mis en prise.

3. Ferrure selon la revendication 1 ou 2, **caractérisé en ce que** une butée (18) est disposée, laquelle coopère avec un (7) des bras articulés.

4. Ferrure selon une des revendications 1 à 3, **caractérisée en ce que** les bras (5, 6) et les bras articulés (7, 8) sont disposés sur chaque côté du meuble et les deux bras articulés (7) des autres bras (5) sont reliés au moyen d'une traverse (11'), sur laquelle l'épaulement (11) est disposé approximativement au centre.
